# FASCICULE DE BREVET EUROPEEN

(11) **EP 0 006 043 B1**
(45) Date de publication et mention de la délivrance du brevet: **16.09.1981**
(21) Numéro de dépôt: 79400299.8
(22) Date de dépôt: 11.05.1979
(51) Int. Cl.: B65D 85/32

(54) **Boîte à oeufs**
Eierschachtel
Egg carton

(30) Priorité: 31.05.1978 FR 7816243; 13.11.1978 FR 7832001
(43) Date de publication de la demande: 12.12.1979
(73) Titulaire: ONO Société dite:, 28700 Auneau (FR)
(72) Inventeur: Stevens, Jean-Pierre, F-92200 Neuilly (FR)
(74) Mandataire: Lavoix, Jean

## Description

La présente invention est relative aux boîtes à oeufs du type comprenant d'une part un corps en matière plastique notamment transparente constitué d'une feuille plane de forme générale rectangulaire sur laquelle font saillie vers le bas au moins deux rangées longitudinales d'alvéoles convergents ouverts vers le haut et, vers le haut, des picots centraux ouverts vers le bas et situés entre ces deux rangées ainsi que des picots latéraux ouverts vers le bas et situés le long de chaque bord longitudinal de le feuille, au droit des picots centraux, et d'autre part un couvercle en carton plat dont la partie centrale est soutenue par les picots centraux et est bordée de deux ailes latérales inclinées vers le bas dont les extrémités libres sont fixées sur des parties latérales de ladite feuille, au moins une des ailes étant fixée par adhérence.

Dans une boîte connue de ce type décrite dans le brevet FR-A-2 098 626, les picots latéraux ouverts vers le bas forment extérieurement une gouttière munie de becs d'accrochage permettant l'encliquetage d'une aile larérale du couvercle, tandis que l'autre aile adhère à la paroi extérieure d'une seconde gouttière ouverte vers le haut prévue sur l'autre bord longitudinal de la feuille formant le corps et bordant extérieurement les picots latéraux situés du côté correspondant.

L'invention a pour but de fournir une boîte à oeufs du même type qui soit plus rigide et qui, par suite, permette de réaliser des économies de carton, et elle a également pour but de fournir un corps en matière plastique permettant d'obtenir une telle boîte à oeufs.

A cet effet, l'invention a pour objet un corps en matière plastique notamment transparente pour boîte à oeufs, du type constitué d'une feuille plane de forme générale rectangulaire sur laquelle font saillie vers le bas au moins deux rangées longitudinales d'alvéoles convergents ouverts vers le haut et, vers le haut, des picots centraux ouverts vers le bas et situés entre ces deux rangées ainsi que des picots latéraux ouverts vers le bas et situés le long de chaque bord longitudinal de la feuille, au droit des picots centraux, ce corps étant caractérisé en ce que chaque picot latéral a la forme d'une pyramide dont le côté latéral extérieur est constitué par une face plane inclinée, et en ce que toutes les faces latérales extérieures situées d'un même côté sont coplanaires.

L'invention a également pour objet une boîte à oeufs du type indiqué plus haut et caractérisée en ce que son corps est tel que défini ci-dessus et en ce que l'extrémité libre de chaque aile latérale du couvercle adhère à l'ensemble des faces latérales extérieures des picots latéraux situés du même côté.

On connaît certes, d'après le brevet US-A-3 372 856, des boîtes à oeufs dans lesquelles un couvercle en carton plat comporte deux ailes latèrales collèes sur le corps de la boîte. Cependant, cette boîte n'offre auçun accès pour des outils de support vers la face intérieure des surfaces planes sur lesquelles sont collées les ailes latérales, car celles-ci sont collées directement sur les alvéoles. Comme il ne saurait être question de risquer d'endommager les oeufs contenus dans la boîte, ceci limite considérablement la pression que l'on peut appliquer sur ces rabats pour effectuer le collage. Ainsi, le corps et la boîte suivant l'invention permettent un collage plus commode à réaliser et meilleur à matériaux collage plus commode à réaliser et meilleur à matériaux identiques, grâce au fait que les surfaces de collage sont les faces latérales extérieures de picots pyramidaux latéraux ouverts vers le bas.

L'invention est exposée ci-après plus en détail à l'aide des dessins annexés, qui représentent seulement deux modes d'exécution. Sur ces dessins:
-la Fig. 1 est une vue en plan, avec arrachement partiel, d'une boîte à oeufs suivant un mode de réalisation de l'invention;
-la Fig. 2 est une vue partielle en bout de cette boîte, à plus grande échelle, prise en regardant suivant la flèche 2 de la Fig. 1;
-la Fig. 3 est une vue en plan grandeur nature d'une bande de carton destinée à la réalisation du couvercle de la boîte des Fig. 1 et 2;
-la Fig. 4 est une vue analogue à la Fig. 3, mais à plus petite èchelle, d'une bande de carton destinée à la réalisation du couvercle d'un autre mode de réalisation de boîte à oeufs conforme à l'invention.
La boîte à oeufs représentée aux Fig. 1 et 2 est constituée de deux parties: un corps 1 thermoformé en matière plastique transparente ou translucide, et un couvercle 2 en carton.
Le corps 1, constitué par exemple de PVC ou de polystyrène-choc, comprend une feuille plane 3 rectangulaire qui réunit par leurs grandes bases six alvéoles 4 ayant chacun la forme générale d'un tronc de pyramide droit à bases octogonales régulières. Chaque alvéole est relié à la feuille 3 par une paroi verticale 5 de faible hauteur qui le prolong vers le haut et sur chaque face de laquelle fait saillie vers l'intérieur une petite calotte sphérique 6 de positionnement d'un oeuf. Le fond 7 de chaque alvéole est bombé vers l'intérieur en calotte sphérique, avec une zone marginale plane 8.

Les alvéoles 4 sont répartis symétriquement par rapport à un plan de symétrie longitudinal P de la boîte, en deux rangées de trois. Ce plan P est également un plan de symétrie pour plusieurs éléments en saillie vers le haut, à savoir deux picots ou colonnettes d'extrémité 9, deux picots ou colonnettes centraux 10, et huit picots ou colonnettes latéraux 12.

Les picots 9 et 10 ont la forme de troncs de pyramide droits convergents vers le haut et une hauteur à peu près égale à celle des alvéoles 4. La section horizontale des picots 9 est à peu près triangulaire, celle des picots 10 est carrée. Vue en plan, la grande base des picots 9 est constituée par un bord d'extemité de la feuille 3 et par un côté des deux alvéoles 4 extrêmes, celle des picots 10 par un côté de chaque groupe de quatre alvéoles adjacents. Les petites bases 13 et 14 des picots 9 et 10 sont planes et contenues dans un même plan horizontal Q.

Les picots 12 sont situés au droit des picots 9 et 10 et ont la forme de pyramides à base triangulaire. La base des picots 12 d'extrémité est constituée par deux côtés de la feuille 3 et par un côté d'un alvéole 4 d'extrémité et est donc un triangle rectangle. La base des picots 12 intermédiaires est untriangle isocèle constitué par un bord longitudinal de la feuille 3 et par un côté d'un alvéole 4 d'extrémité et d'un alvéole 4 médian. Les pointes des picots 12 sont toutes situées à un niveau inférieur au plan Q, et leurs faces extérieures 15, partant des bords longitudinaux de la feuille 3, définissent deux plans inclinés ^{p1} (Fig. 2) dont la ligne de rencontre est horizontale et située dans le plan P.

De même, les faces extérieures 16 des picots 9 et 12 partant des bords transversaux de la feuille 3 définissent deux plans inclinés dont la ligne de rencontre est horizontale et perpendiculaire au plan P.

Etant donné que le corps 1 est thermoformé en une seule opération à partir d'une feuille plane de matière plastique, il est clair que la grande base des picots 9 et 10 ainsi que la base des picots 12 n'est pas matérialisée, contrairement aux petites bases 13 et 14 des picots 9 et 10. En d'autres termes, on peut accéder par le bas jusqu' au sommet de tous les picots 9, 10 et 12. Les deux picots centraux 10 présentent chacun à leur sommet un petit téton cylindrique 10a en saillie vers le haut.

Enfin, il est prévu dans les sept plages planes étroites 17 séparant les alvéoles 4 les uns des autres des petits cylindres 17a à axe vertical qui servent à maintenir un certain espacement entre les feuilles 3 lorsque les corps 1 seuls sont empilés.

Le couvercle 2 est réalisé à partir d'un rectangle 18 découpé entre deux lignes transversales successives 40 affaiblies ou partiellement découpées d'une bande de carton. plat 19 (Fig. 3). On entend par "ligne affaiblie" une ligne de prédéchirure pouvant être facilement déchirée à la main et constituée par exemple par une série de petits trous. Ce rectangle comporte deux lignes de pliure longitudinales 41 situées à peu près à mi-distance entre les bords longitudinaux 42 et l'axe longitudinal X-X, et deux lignes de pliure longitudinales 41 voisines des bords 42. Les lignes 41 se terminent à une faible distance des lignes 40 et se prolongent par des segments découpés 43 légèrement divergents. Les extrémités des lignes 41 sont réunies par deux lignes de pliure transversales 44 et sont reliées aux coins respectifs du rectangle 18 par d'autres lignes de pliure 45. Les deux segments 43 délimitent avec les lignes 40 et 44 un volet central d'extrémité 46 de forme trapézoïdale, tandis que les lignes 40, 45 et 43 définissent deux volets latéraux d'extrémité 47. Les ailes latérales 35 du couvercle 2 sont délimitées par les lignes 41, 42 et 45 et ont une forme trapézoïdale.

Une aile 35 possède une bande de déchirure longitudinale 48 qui s'étend entre les deux lignes 45 correspondantes, à peu près à mi-distance entre les lignes 41 et 41⁸ associées. La bande 48 est constituée de deux séries symétriques et dans l'ensemble parallèles de fentes coudées 49 présentant successivement dans le sensde la déchirure une partie légèrement divergente 50 et une partie 51 parallèle à l'axe X-X. Au voisinage d'une extrémité de la bande 48 se trouve un organe de préhension 52 défini par une découpe 53 en forme d'ancre marine qui fait apparaître deux languettes 54. Les fentes 49 partent dans les deux sens à partir de l'organe 52, comme indiqué par des flèches portées par cet organe.

L'autre aile 35 du couvercle 2 présente sur toute sa longueur, à peu près à la même distance du bord 42 que la bande 48, une ligne de pliure 55 parallèle à l'axe X-X. A partir de chaque ligne 45, la'ligne 55 se prolonge jusqu'à la ligne 40 adjacente par un segment découpé 56 également parallèle à l'axe X-X.

Enfin, sur l'axe X-X, à peu près à chaque tiers de la longueur de la partie centrale du couvercle comprise entre les lignes 41 et 44, est prévu un trou 57; ce trou a la forme d'un triangle équilatéral dont le cercle inscrit a un diamètre légèrement plus petit que les saillies 10⁸ des picots centraux 10 du corps 1.

Pour munir le corps 1 du couvercle 2, on pose sur lui le rectangle 18 de façon que les saillies 10a traversent, légèrement à force, les trous 57. Les deux ailes 35 sont ensuite rabattues et collées aux picots latéraux 12 dans leurs régions situées au-dessous de la bande 48 et de la ligne 55 respectivement. Pour ce collage, on introduit dans les picots 9, 10 et 12 des supports de forme appropriée. Ceci amène l'organe de préhension 52 au voisinage d'un picot latéral extrême 12 mais à côté de celui-ci. De plus, à chaque extrémité, le volet 46 est rabattu contre la face extérieure du picot 9 adjacent, et les volets 47 sont rabattus de façon que leurs extrémités supérieures recouvrent les extrémités latérales du volet 46. Ces extrémités sont collées les unes sur les autres. Bien entendu, les zones du rectangle 18 destinées à être collées peuvent être au préalable revêtues - d'une laque thermoscellante ou d'un autre type d'adhésif, par exemple un adhésif adhérant à froid par simple pression. Enfin, on replie vers l'intérieur les bords libres des ailes 35 autour des lignes 41 a, qui se trouvent dans le plan de la feuille 3. Toutes ces opérations s'effectuent automatiquement au moyen de machines classiques.

Pour ouvrir la boîte ainsi obtenue, on repousse légèrement une languette 54 avec un ongle pour saisir l'autre languette 54, et on tire du côté correspondant pour arracher une partie de la bande 48, puis on recommence de l'autre côté en saisissant l'autre languette 54. On peut alors saisir par dessous la partie supérieure restante de l'aile 35 ainsi découpée, et, en tirant vers le haut, le couvercle s'ouvre autour de la ligne de pliure 55 située de l'autre côté, les tétons 10⁸ sortant des trous 57.

Pour éviter l'arrachement (qui n'est pas très gênant) des pointes inférieures des volets 47 du côté ouvert de la boîte, les fentes 49 pourraient être prolongées, dans le rectangle 18, jusqu'aux lignes 40.

Si moins de six oeufs ont été extraits de la boîte, on peut ensuite refermer le couvercle et le maintenir fermé, avec une certaine regidité, en faisant de nouveau pénétrer les tétons 10⁸ dans les trous 57.

Bien entendu, en variante, la bande de déchirure 48 peut être réalisée de différentes manières. Ce peut être un fil incorporé au carton, ou encore une bande étroite de matière résistante capable de découper le carton lorsqu'on tire sur son extrémité, par exemple telle que la bande disponible dans le commerce sous la marque déposée "TIRECEL".

La boîte à oeufs ainsi réalisée est très rigide, et son couvercle 2 ne risque pas de se séparer du corps 1 pendant ses manipulations. De plus, le couvercle peut être réalisé avec un carton peu épais et économique.

Le stock imprimé, constitué par du carton en bande, est peu encombrant, de même que le stock de corps 1. En outre, l'absence de carton sur les petites faces d'extrémité de la boîte assure une bonne aération des oeufs, encore favorisée par le forme des alvéoles, qui ne supportent les oeufs que par points.

Il est possible, en variante, pour réduire légèrement la dépense en matière plastique, de thermosouder les extrémités des ailes du couvercle sur des petites saillies en V renversé prévues sur les bords longitudinaux de la feuille 3; cependant, on perd alors le soutien latéral des oeufs assuré par les picots 12, qui constitue un autre avantage de la boîte de l'invention, et on est conduit à utiliser un carton plus fort pour constituer le couvercle 2.

Dans le mode de réalisation de la Fig. 4, le rectangle 18^{b} comporte de nouveau les lignes 41, 41⁸, 43 et 45 définies plus haut, à ceci près que les lignes 43 convergent vers l'axe de symétrie X-X. Les trous 57 sont supprimés, ainsi que les tétons 1 O* du corps 1. Aux mêmes emplacements dans le sens longitudinal sont prévues deux lignes affaiblies 58 perpen^{:} diculaires à l'axe X-X; celles-ci s'étendent au-delà des lignes 41 jusqu'à à peu près le tiers de la distance séparant ces lignes 41 des bords 42. De chaque extrémité de chaque ligne 58 partent symétriquement deux lignes affaiblies 59 légèrement inclinées vers l'extérieur par rapport à l'axe X-X. L'ensemble des lignes 59 dessine ainsi, de chaque côté de l'axe X-X, une ligne brisée affaiblie 60 s'étendant d'une ligne 40 à l'autre et comportant trois coudes, un à sa rencontre avec chaque ligne 58 et un à mi-distance entre les deux lignes 58.

A l'exception de l'encliquetage des tétons 10", la pose du rectangle 1⁸'3 sur un corps 1 est identique à celle décrite plus haut en regard des Fig. 1 à 3, le collage des ailes 35^{b} s'effectuant sur les picots latéraux 12 au-dessous des lignes 60. On accède à deux oeufs d'extrémité en déchirant les parties des deux lignes 60 comprises entre l'extrémité correspondante du couvercle et la première ligne 58 rencontrée, ainsi que cette ligne 58. On accède ensuite de façon analogue aux deux oeufs suivants, etc. En variante, l'axe X-X pourrait d'ailleurs être matérialisé par une ligne affaiblie pour permettre de ne découvrir qu'un seul oeuf à la fois.

## Revendications

1. Corps en matière plastique notamment transparente pour boîte à oeufs, du type constitué d'une feuille plane (3) de forme générale rectangulaire sur laquelle font saillie vers le bas au moins deux rangées longitudinales d'alvéoles convergents (4) ouverts vers le haut et, vers le haut, des picots centraux (9, 10) ouverts vers le bas et situés entre ces deux rangées ainsi que des picots latéraux (12) ouverts vers le bas et situés le long de chaque bord longitudinal de la feuille, au droit des picots centraux, ce corps étant caractérisé en ce que chaque picot latéral (12) a la forme d'une pyramide dont le côté latéral extérieur (15) est constitué par une face plane inclinée, et en ce que toutes les faces latérales extérieures (15) situées d'un même côté sont coplanaires.

2. Boîte à oeufs, du type comprenant d'une part un corps (1) en matière plastique notamment transparente constitué d'une feuille plane (3) de forme générale rectangulaire sur laquelle font saillie vers le bas au moins deux rangées longitudinales d'alvéoles convergents (4) ouverts vers le haut et, vers le haut, des picots centraux (9, 10) ouverts vers le bas et situés entre ces deux rangées ainsi que des picots latéraux (12) ouverts vers le bas et situés le long de chaque bord longitudinal de la feuille, au droit des picots centraux, et d'autre part un couvercle en carton plat (2) dont la partie centrale est soutenue par les picots centraux (9, 10) et est bordée de deux ailes latérales (35) inclinées vers le bas dont les extrémités libres sont fixées sur des parties latérales (12) de ladite feuille, au moins un des ailes étant fixée par adhérence, cette boîte étant caractérisée en ce que le corps (1) est conforme à la revendication 1 et en ce que l'extrémité libre de chaque aile latérale (35) du couvercle (2) adhère à l'ensemble des faces latérales extérieures (15) des picots latéraux (12) situés du même côté.

3. Boîte à oeufs suivant la revendication 2, caractérisée en ce qu'une aile latérale (35) comporte une bande de déchirure horizontale (48).

4. Boîte à oeufs suivant la revendication 3, caractérisée en ce que la bande de déchirure (49) comporte un organe de préhension (52) situé entre deux picots latéraux (12) de ladite feuille (3).

5. Boîte à oeufs suivant l'une des revendications 3 et 4, caractérisée en ce que l'autre aile latérale (35) du couvercle (2) possède une ligne de pliure horizontale (55).

6. Boîte à oeufs suivant l'une quelconque des revendications 3 à 5, caractérisée en ce que la partie centrale du couvercle (2) présente, au droit d'au moins certains picots centraux (10), des trous (57) dans lesquels s'engagent à force des tétons (10⁸) en saillie vers le haut sur le sommet de ces picots.

7. Boîte à oeufs suivant la revendication 2, caractérisée en ce que chaque bord d'extrémité du couvercle (2) présente trois volets (46-47) repliés vers le bas, une partie d'extrémité des deux volets latéraux (47) se superposant à des parties d'extrémité du volet central (46) et étant collées sur elles.

8. Boîte à oeufs suivant la revendication 2, caractérisée en ce que le couvercle (2) présente des lignes affaiblies (58, 60) agencées pour permettre d'accéder successivement aux oeufs contenus dans la boîte (1, 2).

9. Boîte à oeufs suivant la revendication 8, caractérisée en ce que le couvercle (2) présente des lignes affaiblies transversales (58) situées au droit de chaque picot central intermédiaire (10) et s'étendant de chaque côté jusqu'à un emplacement intermédiaire des ailes latérales (35^{b}), les extrémités de ces lignes affaiblies (58) étant réunies par une ligne affaiblie à peu près horizontale (60) s'étendant d'une extrémité à l'autre du couvercle.

10. Boîte à oeufs suivant la revendication 9, à deux rangées d'alvéoles (4), caractérisée en ce que le couvercle (2) présente également une ligne affaiblie longitudinale centrale.

## Claims

1. Body of plastics material, in particular transparent, for an egg box, of the type formed by a generally rectangular planar sheet (3) from which downwardly project at least two longitudinal rows of upwardly open convergent cups (4) and upwardly project downwardly open central spigots (9, 10) located between these two rows and downwardly open lateral spigots (12) located alongside each longitudinal edge of the sheet in positions corresponding to the central spigots, this body being characterized in that each lateral spigot (12) has the shape of a pyramid the outer lateral face (15) of which is formed by a planar inclined face, and in that all the outer lateral faces (15) located on a same side are coplanar.

2. Egg box, of the type comprising on the one hand a body (1) of plastics material, in particular transparent, formed by a generally rectangular planar sheet (3) from which downwardly project at least two longitudinal rows of upwardly open convergent cups (4) and upwardly project downwardly open central spigots (9, 10) located between these two rows and downwardly open lateral spigots (12) located alongside each longitudinal edge of the sheet in positions corresponding to the central spigots, and a cover (2) of flat cardboard the centre part of which is supported by the central spigots (9, 10) and is bordered by two downwardly inclined lateral flanges (35) the free ends of which are fixed to lateral portions (12) of said sheet, at least one of the flanges being fixed by adherence, this box being characterized in that the body is as claimed in claim 1 and in that the free end of each lateral flange (35) of the cover (2) adheres to all the outer lateral faces (15) of the lateral spigots (12) located on the same side.

3. Egg box as claimed in claim 2, characterized in that a lateral flange (35) comprises a horizontal tear strip (48).

4. Egg box as claimed in claim 3, characterized in that the tear strip (49) comprises a holding member (52) located between two lateral spigots (12) of said sheet (3).

5. E^{gg} box as claimed in claim 3 or 4, characterized in that the other lateral flange (35) of the cover (2) has a horizontal fold line (55).

6. Egg box as claimed in any one of the claims 3 to 5, characterized in that the centre part of the cover (2) has, in positions corresponding to at least some central spigots (10), apertures (57) in which are capable of being engaged, by application of force, studs (10a) which upwardly project from the top of these spigots.

7. Egg box as claimed in ciaim 2, characterized in that each end edge of the cover (2) has three downwardly folded flaps (46-47), an end portion of the two lateral flaps (47) being superimposed on end portions of the centre flap (46) and being adhered thereto.

8. Egg box as claimed in claim 2, characterized in that the cover (2) has weakened lines (58, 60) arranged for permitting successive access to the eggs contained in the box (1, 2).

9. Egg box as claimed in claim 8, characterized in that the cover (2) has transverse weakened lines (58) located in positions corresponding to each intermediate main spigot (10) and extending from each side to an intermediate place of the lateral flanges (35^{b}), the ends of these weakened lines (58) being interconnected by a roughly horizontal weakened line (60) which extends from one end to the other of the cover.

10. Egg box as claimed in claim 9 having two rows of cups (4), characterized in that the cover (2) also has a centre longitudinal weakened line.

## Patentansprüche

1. Hauptteil aus Kunststoff, der insbesondere transparent ist, für eine Eierschachtel in der Form, daß er aus einer ebener Folie (3) mit im allgemeinen rechteckiger Form besteht, auf der nach unten vorstehend wenigstens zwei Längsreihen von konvergierenden Aushöhlungen (4) vorgesehen sind, die nach oben offen sind, und daß nach oben Mittelzacken (9, 10) vorgesehen sind, die nach unten offen sind und zwischen diesen beiden Reihen liegen, sowie Seitenzacken (12), die nach unten liegen und längs jedes Längsrandes der Folie rechts von den Mittelzacken liegen, dadurch gekennzeichnet, daß bei diesem Hauptteil jede Seitenzacke (12) die Form einer Pyramide hat, deren äußere Seitenkante (15) von einer ebenen geneigten Fläche gebildet wird und daß alle äußeren und auf einer Seite liegenden Seitenflächen (15) koplanar sind.

2. Eierschachtel von der Bauart, bei der einerseits ein Hauptteil (1) aus Kunststoff, der insbesondere transparent ist, der von einer ebenen Folie (3) mit im allgemeinen rechteckiger Form gebildet wird, auf der nach unten wenigstens zwei Längsreihen von konvergierenden Aushöhlungen (4) vorstehen, die nach oben offen sind und die nach oben Mittelzacken (9, 10) hat, die nach unten offen sind und zwischen diesen beiden Reihen liegen, sowie Seitenzacken (12) die nach unten offen sind und längs jedem Längsrand der Folie rechts von den Mittelzacken liegen und bei der andererseits ein Deckel aus einem ebenen Karton (2) vorgesehen ist, dessen Mittelteil von den Mittelzacken (9, 10) unterstützt ist und von zwei Seitenflügeln (35) begrenzt wird, die nach unten geneigt sind und deren freie Enden auf den Seitenteilen (12) der Folie befestigt sind, wobei wenigstens ein Flügel durch Haftung befestigt ist, dadurch gekennzeichnet, daß der Hauptteil (1) der Schachtel entsprechend Anspruch 1 ausgebildet ist und daß das freie Ende jedes Seitenflügels (35) des Deckels (2) in der Anordnung der äußeren Seitenflächen (15) der Seitenbacken (12) haftet, die auf einer Seite liegen.

3. Eierschachtel nach Anspruch 2, dadurch gekennzeichnet, daß ein Seitenflügel (35) ein horizontales Reißband (48) trägt.

4. Eierschachtel nach Anspruch 3, dadurch gekennzeichnet, daß das Reißband (49) eine Greifeinrichtung (52) aufweist, die zwischen den beiden Seitenzacken (12) dieser Folie (3) liegt.

5. Eierschachtel nach einem der Ansprüche 3 und 4, dadurch gekennzeichnet, daß der andere Seitenflügel (35) des Deckels (2) eine horizontale Faltlinie (55) besitzt.

6. Eierschachtel nach einem der Ansprüche 3 bis 5, dadurch gekennzeichnet, daß der Mittelabschnitt des Deckels (2) rechts von wenigstens bestimmten Mittelzacken (10) Öffnungen (57) aufweist, in die kraftschlüssig zylindrische Zentrierteile (1 O^{a}) eingreifen, die an der Spitze dieser Zacken nach oben vorspringen.

7. Eierschachtel nach Anspruch 2, dadurch gekennzeichnet, daß jeder Endrand des Deckels (2) drei Klappen (46-47) aufweist, die nach unten gefaltet sind und daß ein Endabschnitt der beiden Seitenflügel (47) Endabschnitte des Mittelflügels (46) überlappt und auf diesen aufgeklebt ist.

8. Eierschachtel nach Anspruch 2, dadurch gekennzeichnet, daß der Deckel (2) Schwächungslinien (58, 60) aufweist, die dazu bestimmt sind, daß man sukzessiv Zugang zu den in der Schachtel (1, 2) enthaltenen Eiern hat.

9. Eierschachtel nach Anspruch 8, dadurch gekennzeichnet, daß der Deckel (2) quer verlaufende Schwächungslinien (58) aufweist, die rechts von jedem dazwischenliegenden Mittelzacken (10) angeordnet sind und die sich von jeder Seite bis zu einer Zwischenstelle der Seitenflügel (35^{b}) erstrecken, und daß die Enden dieser Schwächungslinien (58) mittels einer etwa horizontalen Schwächungslinie (60) verbunden sind, die sich vom einen zum anderen Ende des Deckels erstreckt.

10. Eierschachtel nach Anspruch 9 in zwei Reihen von Aushöhlungen (4), dadurch gekennzeichnet, daß der Deckel (2) auch eine in der Mitte liegende und in Längsrichtung verlaufende Schwächungslinie aufweist.
